# EUROPÄISCHE PATENTSCHRIFT

(11) **EP 2 753 205 B1**
(45) Veröffentlichungstag und Bekanntmachung des Hinweises auf die Patenterteilung: **27.12.2017**
(21) Anmeldenummer: 12725665.9
(22) Anmeldetag: 21.05.2012
(51) Int. Cl.: A43B 13/10, A43B 1/08, A43B 3/00, A43C 1/06, A43C 11/00, A43C 15/02, A43C 15/18, A43B 13/12, A43B 13/22, A43B 13/04, A43C 11/08, A43B 23/02, A43B 23/08, A41B 11/00, A41D 19/015

(54) **BARFUSSSCHUH**
BAREFOOT SHOE
CHAUSSURE SIMULANT LA MARCHE PIEDS NUS

(30) Priorität: 07.09.2011 EP 11180485
(43) Veröffentlichungstag der Anmeldung: 16.07.2014
(73) Patentinhaber: Peitzker, Jörg, 41189 Mönchengladbach (DE)
(72) Erfinder: Peitzker, Jörg, 41189 Mönchengladbach (DE)
(74) Vertreter: Bonsmann, Joachim Bernhard
(86) Internationale Anmeldenummer: PCT/EP2012/059415
(87) Internationale Veröffentlichungsnummer: WO 2013/034322

(56) Entgegenhaltungen:
- CN-A- 101 258 954
- JP-A- 2004 113 734
- US-A1- 2008 052 961
- Jean Thibodeau: "Posted: Tue 27 May, 2008 8:26 am", www.myarmoury.com , 27. Mai 2008 (2008-05-27), XP002713640, Gefunden im Internet: URL:http://www.myarmoury.com/talk/viewtopi c.php?t=9278 [gefunden am 2013-09-04] & The Ring Lord: "Lumberjack Leg Protection with attached Sock", www.theringlord.com , 27. Mai 2008 (2008-05-27), Gefunden im Internet: URL:http://theringlord.com/images/products /FinishedMaille/CMLJLFSS22532.jpg [gefunden am 2013-09-04]
- Brian Robson: "Posted: Wed 21 Feb, 2007 8:17 am", www.myarmoury.com/ , 21. Februar 2007 (2007-02-21), XP002713641, Gefunden im Internet: URL:http://www.myarmoury.com/talk/viewtopi c.php?t=9278 [gefunden am 2013-09-04]
- Edileudo Nobre: "Chain mail - Chausses (calça)", www.youtube.com , 4. April 2011 (2011-04-04), XP002713659, Gefunden im Internet: URL:http://www.youtube.com/watch?v=GFrlp38 kPnU [gefunden am 2013-09-24]

## Beschreibung

Die Erfindung betrifft einen Barfußschuh mit Boden und Schaft sowie mit Arretiereinrichtungen zum Arretieren des Schuhs am Fuß einer den Schuh tragenden Person sowie die Verwendung eines Schuhs als Barfußschuh.

Viele Zivilisationskrankheiten sind auf unsachgemäßen Umgang mit den Füßen und insbesondere auf das Tragen ungeeigneter Schuhe zurückzuführen. Allgemein bekannt ist, dass Barfußgehen bzw. Barfußlaufen Muskeln, Bänder und Gelenke kräftigt, die motorischen Fähigkeiten verbessert, den Gleichgewichtssinn fördert und Verletzungen vorbeugt. Auch die Wirbelsäule und der gesamte restliche Körper profitieren davon. Barfußgehen bzw. Barfußlaufen stärkt die Immunabwehr, insbesondere bei kaltem Wetter. Wenn bereits Fußschäden vorliegen, können durch Barfußlaufen Beschwerden vielfach besser als durch orthopädische Hilfsmittel korrigiert bzw. gelindert werden.

Barfußlaufen wird als äußerst gesund und in vielen Bereichen des täglichen Lebens als möglich und erstrebenswert angesehen. Grundsätzlich würde man auf Schuhe daher verzichten, wäre da nicht die Verletzungsgefahr durch herumliegende Gegenstände, Unrat, Scherben, spitze Steine, Kronkorken, Insekten, Kleintiere od. dgl.

Vor diesem Hintergrund sind bereits sog. "Outdoorschuhe" vorgeschlagen worden, die der solche Schuhe tragenden Person die Vorteile des Barfußgehens bzw. -laufens bei gleichzeitigem Schutz vor Verletzungsgefahr vermitteln sollen.

Ein bekannter derartiger Outdoorschuh, der eher als ein Strumpf als ein Schuh bezeichnet werden kann, weist eine genoppte Gummisohle auf, an die sich ein aus Textilgewebe bestehender Schaft anschließt. Dieser Outdoorschuh erweist sich insbesondere bei einem Einsatz bei Nässe als problematisch, da die Gummisohle und das Textilgewebe gespeicherte Feuchtigkeit nicht so schnell wie gewünscht abgeben kann und der Fuß bei Nässe keinen ausreichenden Halt hat. Dieser bekannte Outdoorschuh ist nicht in der Lage, das gewünschte Barfußgefühl zu vermitteln und somit als "Barfußschuh" eher ungeeignet.

Weiterhin ist ein nach Art einer Socke ausgebildeter Outdoorschuh bekannt, bei dem der Boden und der Schaft Strickgut aus einem Gemisch von Textilien und Kunststoff aufweist, an dessen Bodenunterseite eine dort eingeschweißte, aus Polyester bestehende Noppensohle angeordnet ist. Für einzelne Zehen sind in dem Strickgut sog. Zehenfächer vorgesehen. Auch dieser Outdoorschuh vermittelt der ihn tragenden Person kein echtes Barfußgefühl und ist ebenfalls problematisch bei Nässe.

Bei Versuchen, zum Laufen auf Booten und in Gewässern konzipierte Outdoorschuhe mit Löchern in der Sohle, durch die eingedrungenes Wasser entweichen kann, für den hier angestrebten Zweck einzusetzen, stellte sich heraus, dass die Füße einer diese Schuhe tragenden Person nach aufgetretener Nässe nass bleiben. Auch dieser Outdoorschuh ist somit als "Barfußschuh" ungeeignet.

Weiterhin sind sog. Schwimmschuhe bekannt, welche den Fuß des Trägers bei richtiger Größenauswahl fest umschließen. Infolge dünner Materialien lassen derartige Schwimmschuhe eine diese Schuhe tragende Person den Untergrund gut spüren und vermitteln zudem ein sicheres Gefühl. Nachteilig ist aber, dass eine derartige Schwimmschuhe tragende Person stark schwitzt und außerdem Schwimmschuhe bei Benutzung "auf Land" nicht lange haltbar sind. Bei auftretender Feuchtigkeit staut sich zudem Wasser in den Schwimmschuhen und die Füße bleiben nicht nur feucht, sondern regelrecht nass. Auch Schwimmschuhe sind daher für einen Einsatz als "Barfußschuhe" ungeeignet.

Weiterhin ist ein Outdoor-Schuh mit einer aus gerilltem Natur-Kautschuk bestehenden Sohle und einem aus Polyamid-Stretch-Gewebe bestehenden Schaft bekannt. Bei einem Einsatz dieses Outdoor-Schuhs als "Barfußschuh" ist nachteilig, dass die Füße schnell schwitzen und eingedrungene Feuchtigkeit nicht ausreichend entweichen kann. Auch bietet die Sohle dieses Outdoorschuhs insbesondere auf glitschigem Untergrund keinen ausreichenden Halt. Insgesamt ist daher auch dieser Outdoorschuh für einen Einsatz als "Barfußschuh" nicht geeignet.

Aus der US 4 841 577 A sind verschiedene Bekleidungsstücke aus Kettengewebe bekannt, u.a. auch Langsocken aus Kettengewebe. Derartige bekannte Kettengewebesocken dienen typischerweise dem Schutz gegenüber Verletzungen der Füße, insbesondere in rauen Arbeitsumgebungen (z.B. beim Umgang mit Kettensägen), und sind daher nicht dahingehend konzipiert, in der Art eines "Barfußschuhs" ohne weitere Über- und Unterschuhe oder Socken getragen zu werden. Auch lassen diese - bzgl. der Passform nur sehr grob gefertigten und nicht eng anliegenden - Kettengewebesocken keine schnellen Bewegungen- wie bspw. Gehen, Laufen, Klettern über größere Distanzen - zu, da das lose, sehr schwere Material zu stark schwingen würde. Ihre Anwendung ist deshalb auf den reinen Körperschutz während des Arbeitens an einer Stelle verbleibend beschränkt. Da es für die Schutzwirkung bei derartigen Bekleidungsstücken besonders auf den Schutz des Fußrückens ankommt, sind die bekannten Langsocken im Fußrücken- bzw. Spannbereich mit geschlossenem Kettengewebe und insbesondere in diesem Bereich ohne Arretiereinrichtungen ausgebildet. Die Ausbildung als geschlossenes Kettengewebe gilt auch für den Bodenbereich. Soweit bei den aus der US 4 841 577 A bekannten Kettengewebesocken überhaupt Arretiereinrichtungen vorgesehen sind, so befinden sich diese am oberen Bund, d.h. schon nahezu im Kniebereich einer die als Langsocken ausgebildeten Kettengewebesocken tragenden Person.

Mit dem Gegenstand der vorliegenden Erfindung soll ein Barfußschuh geschaffen werden, der die Füße einer den Barfußschuh tragenden Person passgenau und eng anliegend umschließt und ohne die Gefahr einer Verletzung in schnellem Wechsel nass, trocken, kalt, warm, usw. spüren lässt. Dementsprechend soll der Schuh gut belüftet sein und schnell wechselnd auf Umwelteinflüsse reagieren, sich dem Fuß wie eine "zweite Haut" anpassen, möglichst auch in der kalten Jahreszeit einsetzbar sein und bei jeder Witterung fest am Fuß sitzen. Weiterhin soll ein Entstehen von Druckstellen, Blasen, Abschürfungen od. dgl. vermieden werden. Bewegungen von Muskeln und Sehnen im Fuß sollen durch den Barfußschuh in keiner Weise behindert werden. Der Fuß soll zuverlässig vor Verletzungen geschützt und ein Eindringen störender Fremdkörper soll möglichst vermieden werden. Weiterhin soll der Barfußschuh trotz ständigen Wechsels zwischen Wärme, Kälte, Nässe und Trockenheit möglichst haltbar sein. Weiterhin wird angestrebt, dass die Haftreibungseigenschaften (sog. "Grip") des Barfußschuhs ausreichend sind, auch auf variablen Untergründen. Der Barfußschuh soll schnell zu reinigen sein und bessere hygienische Eigenschaften bieten als andere sog. Barfußprodukte. Zudem wird angestrebt, dass der Barfußschuh leicht und flexibel ist und optisch ansprechend gestaltet werden kann.

Die der Erfindung zugrunde liegende Aufgabe wird für einen Barfußschuh gemäß dem Oberbegriff des Patentanspruches 1 durch die Merkmalskombination des Kennzeichnungsteils des Patentanspruches 1 gelöst. Zweckmäßige Ausgestaltungen und Weiterbildungen der Erfindung ergeben sich aus den Unteransprüchen. Ferner wird die Aufgabe durch die Verwendung eines Schuhs mit Boden und Schaft sowie mit Arretiereinrichtungen zum Arretieren des Schuhs am Fuß einer den Schuh tragenden Person, dessen Boden ganz oder teilweise aus Ringstrukturen bestehende Bereiche aufweist, als Barfußschuh gelöst.

Durch die die vorliegende Erfindung bereits auch für sich genommen charakterisierende Maßnahme, wonach ein Barfußschuh vorgesehen ist, der einen Boden und einen Schaft sowie Arretiereinrichtungen zum Arretieren des Barfußschuhs am Fuß einer den Barfußschuh tragenden Person aufweist, und dessen Boden vollständig aus wenigstens teilweise offen ausgebildeten Ringstrukturen besteht oder wenigstens teilweise ausschließlich aus Ringstrukturen bestehende Bereiche aufweist, ergeben sich für die einen derartigen Schuh tragende Person, insbesondere bei Benutzung im "Outdoor"-Bereich, Wirkungen auf die Fußhaut, die mit einem "echten" Barfußgehen vergleichbar sind bzw. diesem nahe kommen, da für den Träger des Schuhs die Umwelteinflüsse, wie Feuchtigkeit, Temperatur (Wärme, Kälte), Untergrundbeschaffenheit u. dgl. unmittelbar spürbar sind.

Dadurch, dass bei einem Barfußschuh mit vollständig aus wenigstens teilweise offen ausgebildeten Ringstrukturen bestehendem Boden im Rahmen der Erfindung die Arretiereinrichtungen wenigstens teilweise in den im Tragezustand im Fußrücken- bzw. Spannbereich befindlichen Bereichen des Schaftes vorgesehen sind, wird ein fest sitzender und dennoch leicht an- und ausziehbarer Schuh geschaffen. Der Umstand, dass die Arretiereinrichtungen sich im Fußrückenbereich befinden, ist für den Barfußschuh - im Gegensatz zu den bekannten, als Langsocken ausgebildeten Kettengewebesocken - nicht nachteilig, da der Schutz des Fußrückens bei einem Barfußschuh von sekundärer Bedeutung ist. Vielmehr ist es zur Erzielung eines optimalen Barfußeffektes besonders zweckmäßig, dass Arretiereinrichtungen im Fußrückenbereich vorgesehen sind, denn dadurch wird ein enges Anliegen der Ringstrukturen im Sohlenbereich ermöglicht, so dass der Schuh unmittelbar auf dem nackten Fuß getragen dort idealerweise als "zweite Haut" empfunden wird. Im Rahmen der Erfindung kann der Schuh im Fußrückenbereich insbesondere eine größere Öffnung in der Art eines Ballerinaschuhs aufweisen, wobei dann die Arretiereinrichtungen so ausgebildet sind, dass der Rand der Öffnung in der Art eines Spannzuges mit einer elastischen Spannkraft beaufschlagt wird. Alternativ können die Arretiereinrichtungen auch in der Art von bekannten Schnürungen oder in der Art von Schnallen oder von mit Klettverschlüssen fixierten Laschen ausgebildet sein.

Alternativ kann im Rahmen der Erfindung - unabhängig von der Positionierung der Arretiereinrichtungen - vorgesehen sein, dass der Boden nur teilweise aus wenigstens teilweise offen ausgebildeten Ringstrukturen besteht. Damit können Teile des Bodens, beispielsweise in Bereichen des Fußgewölbes, die aufgrund der Gewölbeanatomie der Fußsohle üblicherweise keinen direkten Bodenkontakt haben, mittels anderer Materialien realisiert werden. Durch eine derartige "gemischte" Gestaltung des Barfußschuhs im Boden- bzw. "Sohlen"-bereich können die Vorteile der erfindungsgemäßen Ringstrukturen sowie die Vorteile konventioneller Schuhmaterialien miteinander kombiniert werden. Selbstverständlich können auch bei einem derartigen, nur teilweise Ringgewebestrukturen im Bodenbereich aufweisenden Schuh die Arretiereinrichtungen auch im Fußrückenbereich vorgesehen sein. Die Ringstrukturen sind im Rahmen der Erfindung wenigstens teilweise offen ausgebildet, und zwar im Gegensatz beispielsweise zu in eine Gummischicht einvulkanisierten Ringstrukturen, die im Bereich von Arbeitsschutzbekleidungsstücken als Durchdringungsschutz für Nägel od. dgl. sinnvoll sein können. Wenigstens teilweise offen Ringstrukturen können im Rahmen der Erfindung aber auch Ausgestaltungen umfassen, bei denen zusätzlich zu den Ringstrukturen noch weitere im Wesentlichen durchlässige Flächengebilde, wie z.B. grobmaschige Netzgewebe, vorgesehen sind.

Vorteilhafterweise sind der Barfußschuh und die Struktur der Ringstrukturen dahingehend ausgebildet, dass Umwelteinflüsse unmittelbar auf den Fuß einer den Barfußschuh tragenden Person einwirken können, d.h., dass der Barfußschuh und die Ringstrukturen von der Ergonomie her so konzipiert sind, dass die Schuhe von einem Anwender bevorzugt ohne zusätzliche Zwischensocken zwischen Fuß des Trägers - wenngleich die Anwendung von Zwischensocken, wie weiter unten erläutert, möglich ist - sowie ohne Überschuh getragen werden können,. Zusammen mit der vorstehend erwähnten offenen Ausbildung der Ringstrukturen ergibt sich hierdurch der Vorteil des quasi direkten Kontakts der Fußsohle mit dem Untergrund bei gleichzeitig ausgezeichneter Belüftung und schneller Trocknung und Abführung partikelartiger Fremdkörper wie Sand sowie bei gleichzeitig uneingeschränktem Verletzungsschutz.

Besonders zweckmäßig ist es, wenn der Boden des Barfußschuhs vollständig aus Ringstrukturen besteht, und die sich an den Boden anschließenden Bereiche des Schaftes, insbesondere die im Vorderschuhbereich die Zehen und im rückwärtigen Schuhbereich die Ferse der den Schuh tragenden Person umschließenden Bereiche, einstückig mit den Ringstrukturen des Bodens ausgebildet sind und somit ebenfalls aus Ringstrukturen bestehen.

Grundsätzlich werden die Vorteile der vorliegenden Erfindung im Wesentlichen dadurch erreicht, dass wenigstens ein Teilbereich des Bodens im Form von Ringstrukturen ausgebildet und der gesamte Barfußschuh derart konzipiert ist, dass diese Ringstrukturteilbereiche ein offenes und/oder durchlässiges Trennflächen-gebilde zwischen Fußsohle und Boden bilden können, d.h., dass der Schuh bequem ohne zusätzliche Socken bzw. Überschuhe getragen werden kann. Die übrigen Teile des Schuhs, d.h. die übrigen Teile des Bodens und des Schafts - können - je nach den spezifischen Anforderungsprofilen - entweder ebenfalls aus Ringstrukturen bestehen, oder ganz oder teilweise aus anderen, im Schuhbereich üblichen Materialien gefertigt sein.

Unter Ringstrukturen werden im Rahmen der vorliegenden Erfindung feinmaschige flexible Flächenelemente als durchlässige Raster verstanden, die sich bei einer Belastung durch das Gewicht einer den Barfußschuh tragenden Person starr (flächenstabil) verhaltende und einander oder zentrale Halteelemente umschlingende Ringe aus u.a. Metall und/oder Kunststoff aufweisen. Die Ringe der Ringstrukturen können rund, eckig (z.B. 4, 6, 8 Ecken) oder oval ausgebildet sein.

Vorteilhaft bei dem erfindungsgemäßen Einsatz von Ringstrukturen ist auch, dass sich der Boden des Barfußschuhs im Gegensatz zu festen Sohlen individuell an Bodenunebenheiten anpassen kann. Hierdurch werden z.B. gute Halteeigenschaften auch bei problematischen Untergrundverhältnissen wie z.B. bei feuchtem Moosbewuchs auf Wurzeln erreicht. Da sich der Fuß infolge der verhältnismäßig kleinen Bodenauflagefläche der einzelnen Ringe der Ringstrukturen und des relativ hohen Gewichtes einer den Schuh tragenden Person mit hohem spezifischem Druck an den Untergrund anpasst, pressen sich beispielsweise bei Moosbewuchs auf Wurzeln die Ringe des Ringstrukturen bis auf das härtere Holz durch, wodurch - auch bei Schräglage - ein Wegrutschen wenig wahrscheinlich wird.

Eine den Schuh tragende Person spürt bei jedem Schritt die Eigenschaften des Untergrundes sowie Temperaturunterschiede und Feuchtigkeitsunterschiede unmittelbar. Der Fuß ist durch die Ringstrukturen dennoch vor Stichen und Schnitten besser geschützt als in herkömmlichen Barfußschuhen. Ein weiterer Vorteil besteht darin, dass der Barfußschuh leicht gereinigt werden kann, beispielsweise durch Auswaschen unter fließendem Wasser. Versuche haben gezeigt, dass der erfindungsgemäße Barfußschuh nicht zu wunden Bereichen, Abschürfungen oder Druckstellen am Fuß führt, da das Material zwar anliegt, bei genauer Passform jedoch keine dauerhafte Reibung bzw. permanenten Druck an einzelnen Stellen ausübt.

Versuche haben weiterhin gezeigt, dass das angestrebte Barfußempfinden bei Tragen des erfindungsgemäßen Barfußschuhs (insbesondere auf Naturböden) einem "echten" Barfußempfinden (Gehen bzw. Laufen ohne Schuhe) sehr nahe kommt.

Der erfindungsgemäße Barfußschuh ist infolge der vollkommen durchlässigen Rasterstruktur der Ringstrukturen luftdurchlässig und daher gut belüftet. Durch die Flexibilität der Ringstrukturen passt sich der mit dem Untergrund in Kontakt kommende Bereich des Barfußschuhs perfekt der jeweiligen Untergrundstruktur an.

Insbesondere in der kalten Jahreszeit kann der Fuß bei Bedarf vor Kälte durch dünne, im Inneren des Barfußschuhs angeordnete Socken, beispielsweise aus Chloropen-Kautschuk oder anderen geeigneten, beispielsweise aus der Orthopädie- und Rehatechnik bekannten Materialien, geschützt werden. Ein Beispiel für ein derartiges geeignetes Material stellt der zur Versorgung von Diabetes-Patienten konzipierte Futterstoff mit der Produktbezeichnung Diatex der Erkodent Erich Kopp GmbH (DE) dar.

Auch ist es in bestimmten Situationen denkbar, eine zusätzliche Socke, beispielsweise aus Chloropen-Kautschuk oder anderen geeigneten Materialien, außen über den Barfußschuh zu ziehen. Dies kann in den Situationen zweckmäßig sein, in denen die Haftung der Ringstrukturen auf bestimmten, insbesondere künstlich erstellten Böden, z.B. poliertem Granit, verbessert werden soll, ohne den zusätzlichen Massageeffekt zu verlieren.

Die erfindungsgemäßen Barfußschuhe weisen außerdem gute Rutschfestigkeitseigenschaften insbesondere auf gewachsenen Böden auf, da sich Ringe der Ringstrukturen bei jeder Bodenberührung leicht aufstellen und dadurch der mit dem Untergrund verbleibende vergleichsweise kleine Kontaktbereich zu einer hohen, ein Verrutschen verhindernden Flächenpressung führt.

Die Gestaltung der Ringe der Ringstrukturen kann sowohl hinsichtlich der Ringverbindungen als auch der Anzahl der Ringe so gewählt werden, dass beispielsweise dornenreiche Brombeerranken oder Brennnesseln keine Chance haben, den Fuß der den Barfußschuh tragenden Person zu berühren. Schmutzpartikel können zwar grundsätzlich in den Barfußschuh gelangen, jedoch werden diese durch die Gewebezwischenräume der Ringstrukturen während des Eintretens sozusagen "gesiebt" und durch den Gegendruck des Fußes unmittelbar danach wieder herausgedrückt. Bedingt durch die kleinen verbleibenden Öffnungen zwischen den Ringen der Ringstrukturen kommen nur Partikel mit entsprechend kleinen Abmessungen bis an die Haut des Fußes. Diese Partikel sind jedoch nicht störend und werden erst sichtbar, wenn der Schuh ausgezogen wird. Die bei dem erfindungsgemäßen Barfußschuh eingesetzten Ringstrukturen sind haltbar und vertragen problemlos Wechsel zwischen Warm und Kalt, Trocken und Nass od. dgl. Nach Nässekontakt ist der Fuß schon nach wenigen Schritten wieder trocken. Bei Durchlaufen einer Wasserpfütze wird der Fuß einer den Barfußschuh tragenden Person angenehm gekühlt und ist schon bald darauf wieder trocken. Die bei einem Barfußlaufen erwünschten Umwelteinflüsse wirken infolge der offenen Struktur der Ringstrukturen und damit deren Durchgängigkeit so unmittelbar auf den Fuß der den Barfußschuh tragenden Person ein, wie es sonst nur bei echtem Barfußlaufen bzw. -gehen der Fall ist.

Ein weiterer Vorteil des erfindungsgemäßen Barfußschuhs besteht darin, dass dieser infolge seiner Ringstrukturen flexibel ist und zum Aufbewahren, zum Transport od. dgl. des Barfußschuhs in praktisch jede gewünschte Form gebracht werden kann und dabei weit weniger Raum einnimmt als herkömmliche Schuhe.

Die Ringstrukturen selbst können einzelne Ringe aufweisen, die ineinander oder in ein jeweils zentrales Halteelement eingehängt sind. Geeignete Materialien können aus der Gruppe der Metalle, der Metalllegierungen, der (ggf. modifizierten) Kunststoffe, der Faserstoffe oder der Verbundstoffe gewählt werden. Konkrete Beispiele für geeignete Materialien sind Stahl bzw. Stahllegierungen, Aluminium bzw. Aluminiumlegierungen, Titan/Edelstahl bzw. entsprechende Legierungen, Silber/Gold, Messing bzw. Messinglegierungen, Kupfer bzw. Kupferlegierungen (einschließlich Bronze), Hartkunststoffe, Fiberglas, Kohlefaser oder Aramide.

Soweit es sich um Metallringe handelt, können die Ringe verschweißt oder verlötet sein. Soweit die Ringe aus Kunststoff bestehen, können diese verschmolzen oder verklebt sein. Die Anzahl der Ringe, die ineinander eingehängt sind, hängt von der jeweiligen Anwendung ab und ist variabel. Vorzugsweise weist die Ringstruktur eine Vielzahl von miteinander in Verbindung stehenden Rasterelementen auf, wobei jedes Rasterelement vorzugsweise jeweils vier Ringe aufweist, die in einen gemeinsamen Verbindungsring eingehängt sind. Die einzelnen Rasterelemente stehen dadurch miteinander in Verbindung, dass die erwähnten vier oder mehr Ringe jeweils in unterschiedliche, als Verbindungsringe oder als anderweitig ausgebildete zentrale Halteelemente weiterer entsprechend ausgebildeter Rasterelemente eingehängt sind.

Unter Ringstrukturen im Sinne der vorliegenden Erfindung sind auch sog. Metallringgeflechte oder auch als sog. "flexible Schuppengeflechte" bezeichnete flexible Gebilde zu verstehen, bei denen eine Vielzahl von als "Schuppen" oder "Kapseln" bezeichneter Elemente über eingehängte Ringe untereinander verbunden sind. Die Schuppen oder Kapseln weisen jeweils geschlossen ausgebildete Flachseiten und in Kantenbereiche der Schuppen oder Kapseln eingehängte Ringe auf. Bei beispielsweise mit achteckig begrenzten Flachseiten ausgebildeten Schuppen oder Kapseln sind vier Ringe jeweils in gegenüberliegende Kantenbereiche eingehängt und bilden gemeinsam mit der betreffenden Schuppe bzw. Kapsel ein Rasterelement, welches mit entsprechend ausgebildeten weiteren Rasterelementen dadurch in Verbindung steht, dass jeder der erwähnten vier Ringe in Kantenbereiche von vier weiteren Schuppen bzw. Kapseln eingehängt ist. Zwischen den einzelnen Schuppen bzw. Kapseln weisen die Schuppengeflechte durchgehende Öffnungen auf, durch die die bei Barfußlaufen erwünschten Umwelteinflüsse an den Fuß einer den Barfußschuh tragenden Person gelangen können.

Bei einem Einsatz einer Ringstruktur am Boden kann bzw. können als zentrales Halteelement bzw. als zentrale Halteelemente Kapseln oder Schuppen mit bodenseitig vorgesehenen Strukturen (sog. "Griphilfen") Verwendung finden.

Der Boden des Barfußschuhs kann -je nach Ausführung - Bereiche mit weniger Ringen oder Bereiche mit zusätzlichen Ringen unterschiedlicher Ausrichtung aufweisen. Durch derartige Maßnahmen kann das "Grip"-Verhalten des Barfußschuhs beeinflusst werden.

Ringstrukturen aus Metall haben den Vorteil, besonders widerstandsfähig zu sein als Ringstrukturen aus anderen Materialien. Aus Metall bestehende Ringstrukturen sind für einen Einsatz in Gebieten mit hohen mechanischen Beanspruchungen (z.B. wechselndes Gelände, harte Böden, steile Anstiege od. dgl.) besonders geeignet. Metall-Ringstrukturen schützen besonders gut vor Verletzungen.

Ringstrukturen aus Kunststoff haben den Vorteil, leichter als Ringstrukturen aus Metall und außerdem flexibler zu sein. Ringstrukturen aus Kunststoff werden bevorzugt eingesetzt, wenn es sich um Anwendungen mit geringerer mechanischer Beanspruchung handelt (Wiesen, Strände, weiche Böden, geringes Verletzungsrisiko od. dgl.). Barfußschuhe mit Ringstrukturen aus Kunststoff weisen einen hohen Tragekomfort auf.

Bevorzugte Abmessungen der Ringe der erfindungsgemäß vorgesehenen Ringstrukturen können beispielsweise sein:
Ring-Außendurchmesser: zwischen 2 mm und 7 mm; Drahtdurchmesser des Ringes: zwischen 0,4 mm und 1,25 mm. Bei einem besonders bevorzugten Ausführungsbeispiel werden Ringstrukturen aus rostfreiem Edelstahl eingesetzt. Die Ringe weisen Ring-Außendurchmesser von 4,0 mm und Ring-Innendurchmesser von 2,9 mm auf. Der Drahtdurchmesser beträgt 0,55 mm.

Form und Machart des erfindungsgemäßen Barfußschuhs sind variabel: Zwischen der Form eines sog. Füßlings oder eines leichten Ballerina-Schuhs und der Form eines hochgeschlossenen, ggf. zusätzlich verstärktem Outdoorschuhs, auch in Stiefelform bis über den Knöchel, sind viele Varianten vorstellbar. Es ist auch möglich, den Barfußschuh nach Art eines einfachen, spannbaren Strumpfes (mit Zehenfächern oder ohne Zehenfächer) zu gestalten. Zehenfächer sind beispielsweise dann sinnvoll, wenn an den Barfußschuh besondere Anforderungen (beispielsweise Kletteranforderungen) gestellt werden.

Die Arretiereinrichtungen zum Arretieren des Schuhs am Fuß einer den Schuh tragenden Person können in herkömmlicher Art und Weise ausgeführt werden. Erfindungsgemäße Barfußschuhe können auch Verstärkungen und/oder Zusatzelemente zur Erhöhung der Griffigkeit (sog. "Grip-Verbesserungen"), und auch Elemente zur Polsterung, Dämmung od. dgl. aufweisen.

Zur Arretierung der Ringstrukturen können als Arretiereinrichtungen beispielsweise federvorgespannte Verschlusshaken vorgesehen sein, mittels derer eine stufenlose Arretierung in entsprechend angebrachten Ösen und dem Ringgewebe selbst erfolgen kann. Es ist jedoch für die Arretiereinrichtungen auch eine Kombination aus bei herkömmlichen Schuhen bekannten Materialien möglich, wie beispielsweise Leder, Textilmaterialien, Kunststoffe, Bänder, Schnürsenkel, Riemen, Reißverschlüsse, Stretchmaterialien, Klettverschlüssen, partiellen oder vollständigen Metall-, Kunststoff- bzw. Gummi- und Kautschukverstärkungen an Sohlen, Seitenbereichen, Fersen, Spitzen, Spann usw. oder auch Schnallen und/oder Druckknöpfe.

In zweckmäßiger Ausgestaltung kann vorgesehen sein, dass bei dem Barfußschuh der Boden im Bereich der Großzehenballen und/oder im Fersenbereich und/oder im Zehenbereich ganz oder teilweise aus einem geschlossenen Material ausgebildet ist, wohingegen in wenigstens einem angrenzenden Bodenbereich Ringstrukturen vorgesehen sind. Dadurch, dass im Bereich der anatomisch bedingt primär lasttragenden Bereiche der Sohle wenigstens teilweise konventionelle Sohlen verwendet werden, lässt sich erreichen, dass auf harten und glatten Untergründen, wie z.B. Asphalt oder Marmor, im Wesentlichen die konventionellen Sohlenbereiche wirken, die beispielsweise auch Stoßdämpfungseigenschaften aufweisen können. Auf weicheren, fließfähigen Untergründen, z.B. im Sand, treten dagegen tendenziell größere Teile der Fußsohle mit dem Untergrund in Kontakt, so dass sich das spezifische Barfußgefühl hier verstärkt einstellt. Ein derartiger Schuh bietet somit eine Art automatischer Anpassung an den jeweiligen Untergrund.

Alternativ kann die Materialverteilung auch umgekehrt ausgestaltet werden, um beispielsweise für weichere Böden für die Ballenbereiche Ringstrukturen bereitzustellen und gleichzeitig mittels durchgehender Sohlenteile den empfindlicheren Mittelfußbereich zu schützen.

Ausführungsbeispiele der Erfindung werden nachfolgend anhand der Zeichnungen erläutert. Es zeigen:
- Fig. 1a: eine Seitenansicht eines Barfußschuhs gemäß der Erfindung in Form eines Ballerina-Schuhs;
- Fig. 1b: eine Draufsicht auf den Schuh gemäß Fig. 1 a;
- Fig. 1c: eine Unteransicht des Schuhs gemäß Fig. 1 a;
- Fig. 1d: eine Ansicht des Fersenbereichs des Schuhs gemäß Fig. 1 in vergrößerter Darstellung;
- Fig. 2: eine Ansicht einer weiteren Ausführungsform des erfindungsgemäßen Schuhs;
- Fig. 3: eine Darstellung eines Ausschnittes einer Ausführungsform der Ringstruktur;
- Fig. 4: eine schematische Darstellung einer weiteren Ausführungsform der Ringstruktur;
- Fig. 5: eine schematische Darstellung einer weiteren Ausführungsform der Ringstruktur;
- Fig. 6a bis c: Darstellungen möglicher Querschnittsformen der Ringe der Ringstruktur;
- Fig. 7a bis d: schematische Darstellungen von schienenartigen Verstärkungen der Ringstruktur von weiteren Ausführungsformen des erfindungsgemäßen Schuhs;
- Fig. 8a: eine schematische Darstellung eines weiteren Ausführungsbeispiels mit einer Ausführungsform der Arretiereinrichtung;
- Fig. 8b: eine Darstellung entsprechend Fig. 8a für eine weitere Ausführungsform;
- Fig. 8c: eine Darstellung gemäß Fig. 8a für eine weitere Ausführungsform;
- Fig. 8d: eine Darstellung gemäß Fig. 8a für eine weitere Ausführungsform der Erfindung;
- Fig. 8e: eine Darstellung gemäß Fig. 8a für eine weitere Ausführungsform der Erfindung;
- Fig. 8f: eine Darstellung gemäß Fig. 8a für eine weitere Ausführungsform der Erfindung;
- Fig. 9: eine schematische Darstellung einer sich an den Ringstrukturbereich anschließenden Arretiereinrichtung in einer Ausführung in Form federvorgespannter Haken;
- Fig. 10: eine Draufsicht auf ein Rasterelement einer Ausführungsform des Metallgewebes als flexibles Schuppengeflecht;
- Fig. 11: eine schematische Querschnittsansicht eines Ausschnittes aus den Boden bildendem Ringstrukturen mit einem die Griffigkeit erhöhenden Flächengebilde;
- Fig. 12: eine Draufsicht auf die Anordnung gemäß Fig. 11;
- Fig. 13: eine schematische Ansicht des Bodenbereichs einer Ausführungsform des Barfußschuhs mit einer Darstellung einer möglichen Anordnung der Flächengebilde gemäß Fig. 11 und Fig. 12;
- Fig. 14: eine Darstellung eines Abschnittes einer Ringstruktur mit in Teilbereichen vorgesehenen zusätzlichen Einzelringen;
- Fig. 15: eine Darstellung eines Ringstrukturabschnittes, welcher in Teilbereichen eine zweite Ringstrukturlage aufweist;
- Fig. 16: eine Darstellung eines Ringstrukturabschnittes, welcher mit einer in Richtung der Ebene der Ringstruktur verlaufenden zusätzlichen gewebten Schicht mit verkreuzten Fäden verbunden ist;
- Fig. 17: eine Draufsicht auf einen Teilbereich einer weiteren Ausführungsform eines Ringstrukturabschnittes;
- Fig. 18: eine Seitenansicht von Fig. 10 in vergrößertem Maßstab;
- Fig. 19: eine Seitenansicht einer weiteren Ausführungsform in einer Darstellung gemäß Fig. 18;
- Fig. 20: eine Seitenansicht einer weiteren Ausführungsform in einer Darstellung gemäß Fig. 18;
- Fig.21a,b: schematische Schnittansichten von tendenziell rutschhemmenden Ringanordnungen für im Rahmen der Erfindung verwendbare Ringstrukturen;
- Fig. 22: eine schematische Darstellung einer Vernähtechnik zur Verbindung von Ringstrukturen und sonstigen Flächengebilden;
- Fig. 23: eine schematische Darstellung einer Verbindung von Ringstrukturen und sonstigen Materialien durch Einvulkanisieren;
- Fig. 24a,b: schematische Darstellungen von Barfußschuhen mit Ringstrukturen mit zusätzlichen Flächengebilden im Fersen- und Zehenbereich;
- Fig. 25a,b: schematische Darstellungen von Barfußschuhen mit nur partiell vorgesehenen Ringstrukturen mit nicht ringstrukturartigen Flächengebilden im Fersen- und Zehenbereich;
- Fig. 26: eine sohlenseitige Ansicht eines teilweise im Sohlenbereich offenen Barfußschuhs mit Ringstrukturen lediglich im Ballenbereich und Fersenbereich;
- Fig. 27a-c: verschiedene Ausführungsformen von Barfußschuhen mit unterschiedlichen Schaftanordnungen und Arretiereinrichtungen, und
- Fig. 28a-c: Darstellungen eines Barfußschuhs mit einem zusätzlichen, den Fuß teilweise umschließenden, von den Aussparungen her beispielhaften Innensocken.

Ein in den Figuren 1a bis 1d dargestellter in Form eines Ballerina-Schuhs ausgebildeter Barfußschuh gemäß der vorliegenden Erfindung weist einen Boden 1 sowie einen Schaft 2 auf. Der obere Rand des Schaftes 2 (wie ersichtlich im Fußrücken- oder Spannbereich) weist eine Arretiereinrichtung 3 auf, die ein in einen umlaufenden Kanal 4 eingeführtes Schließband 5 aufweist, welches an den Enden 6 und 7 mit knopfartigen Verstärkungen versehen ist, die ein Herausrutschen des Schließbandes verhindern. Im Fersenbereich befindet sich eine verstellbare und feststellbare Verschlusseinrichtung 8.

Sowohl der Boden 1 als auch der Schaft 2 bestehen vollständig aus Ringstrukturen. Die Ringstrukturen des Bodens 1 und des Schaftes 2 sind ineinander übergehend ausgebildet.

Eine den Schuh gemäß Fig. 1a bis 1d an vorzugsweise nackten Füßen tragende Person steht mit den Fußsohlen und den an die Fußsohlen angrenzenden Fußbereichen mit dem Untergrund ausschließlich über die Ringstrukturen in Verbindung. Wie bereits erwähnt, hat dies für die den Schuh tragende Person den Effekt eines Barfußlaufens, jedoch ohne die bei "echtem" Barfußlaufen damit verbundenen Gefahren. Zudem erfährt der Fuß durch Wirkung der Ringstrukturen eine Fußreflexzonenmassage, die belebt, entspannt und wichtige körpereigene Selbstheilungsprozesse aktiviert.

Fig. 2 zeigt eine weitere Ausführungsform, bei der der (nicht dargestellte) Fuß einer den Schuh tragenden Person durch einen strumpfartig ausgebildeten Barfußschuh 9 umschließbar ist. Der Boden des Schuhs 9 besteht auch hier aus Ringstruktur, an die sich ohne Übergang einen Teil des Schaftes umschließende Ringstrukturbereiche 10 anschließen. Der Fuß der den Schuh tragenden Person ist auch in dem sich nach oben anschließenden Bereich von Ringstruktur 11 umschlossen, welche durch Bänder 12 und 13 arretiert wird. Die Oberkante des Ringstrukturbereiches 10 ist - wie ersichtlich im Fußrücken- oder Spannbereich - durch ein Band 14 arretiert.

Fig. 3 zeigt einen Ausschnitt einer erfindungsgemäß einsetzbaren Ringstruktur 15. Die Ringstruktur 15 besteht aus einzelnen ineinander eingehängten Ringen, wobei jeweils vier Ringe 16, 17, 18 und 19 in einen gemeinsamen Verbindungsring 20 eingehängt sind. Der Verbindungsring 20 bildet mit den vier Ringen 16 bis 19 ein Rasterelement. Die Ringe 16, 17, 18 und 19 stellen gleichzeitig Verbindungsringe angrenzender Rasterelemente dar, in die jeweils vier Ringe eingehängt sind, usw.

Fig. 4 und Fig. 5 zeigen weitere Ausführungsmöglichkeiten. So können beispielsweise parallel angeordnete Verbindungsringe 21 und 22 jeweils gleicher Größe vorgesehen sein, in die jeweils Ringe 23 bis 28 eingehängt sind.

Gemäß Fig. 5 sind Verbindungsringe 29 und 30 vorgesehen, in die Ringe 31 bis 36 eingehängt sind.

Wie weiter unten unter Bezugnahme auf Fig. 14 und Fig. 18 näher erläutert, kann auch vorgesehen sein, dass die Ringstruktur in Teilbereichen zusätzliche Einzelringe aufweist, die jeweils den Überdeckungsbereich von zwei ineinander eingehängten Ringen umschließen und einen gleich großen oder auch kürzeren Umfang als diese Ringe aufweisen.

Weiterhin kann, wie weiter unten unter Bezugnahme auf Fig. 15 näher erläutert, vorgesehen sein, dass die (ersten) Ringstrukturen des Bodens und des Schaftes wenigstens in Teilbereichen eine jeweils parallel zu den Ringstrukturen verlaufende zweite Ringstrukturlage aufweisen, und diese zweite Ringstrukturlage mit den (ersten) Ringstrukturen über zusätzliche Einzelringe miteinander in Verbindung steht.

Die Querschnitte der Ringe können, wie aus den Fig. 6a bis Fig. 6c ersichtlich, unterschiedlich gestaltet sein. Gemäß Fig. 6a ist der Ringquerschnitt rund ausgebildet, gemäß Fig. 6b sechseckig und gemäß Fig. 6c oval. Überdies können die Ringe unterschiedliche Formen (z.B. rund, oval eckig od. dgl.) haben.

Bei den in den Figuren 7a bis 8e dargestellten Barfußschuhen gemäß der Erfindung bestehen Boden und Schaft weitgehend aus Ringstrukturen, die zur Vereinfachung der Darstellung nicht gesondert gekennzeichnet ist. Gemäß Fig. 7a weist der dort dargestellte Schuh 37 eine Schiene 38 aus Metall oder Kunststoff auf, die flexibel ausgebildet ist und der Stabilisierung des Schaftbereiches dient. Eine unterschiedlich davon gestaltete und anders angeordnete Schiene 39 ist in dem oberen Schaftbereich eines in Fig. 7b gezeigten Schuhs 40 vorgesehen.

Aus den Fig. 7c und 7d ist ersichtlich, dass eine weitere Möglichkeit einer Stabilisierung bzw. Arretierung der Ringstrukturen am Fuß 41 einer den jeweiligen Schuh 42 bzw. 43 tragenden Person darin besteht, dass Stulpen 44 bzw. 45 vorgesehen sind, die auch aus Ringstrukturen bestehen können. Bei dem dargestellten Ausführungsbeispiel gemäß Fig. 7c und Fig. 7d sind die Stulpen 44 bzw. 45 in den oberen Endbereichen von die Ringstrukturen des oberen Schaftes stabilisierenden flexiblen Schienen 46, 47 bzw. 48, 49 angebracht.

Der in Fig. 8a schematisch dargestellte Barfußschuh 50 weist eine als Schnüreinrichtung 51 mit einem Schnürsenkel 52 ausgebildete Arretiereinrichtung (wie ersichtlich teilweise im Fußrücken- bzw. Spannbereich befindlich) und eine schematisch dargestellte obere Verschlusseinrichtung 53 auf, die mit oder ohne Schloss ausgebildet sein kann.

Der in Fig. 8b dargestellte weitere Schuh 54 weist ebenfalls eine als Schnürverschluss 51' ausgebildete Arretiereinrichtung (wie ersichtlich im Fußrücken- bzw. Spannbereich befindlich) und einen Verschluss 53' auf, der mit oder ohne Schloss ausgebildet sein kann.

Der in Fig. 8c schematisch dargestellte erfindungsgemäße Barfußschuh 55 weist eine als Klettverschluss 56, 57 ausgebildete Arretiereinrichtung auf, die sich wie ersichtlich ebenfalls im Fußrücken- bzw. Spannbereich befindet. Entsprechendes gilt für den in Fig. 8d schematisch dargestellten Barfußschuh 58, der ebenfalls eine als Klettverschluss 56', 57' ausgebildete Arretiereinrichtung aufweist.

Fig. 8e zeigt einen weiteren erfindungsgemäß ausgebildeten Barfußschuh 59, bei dem als Arretiereinrichtung ein Stretchgewebe 60 vorgesehen ist, das sich wie ersichtlich ebenfalls im Fußrücken- bzw. Spannbereich befindet. Auch bei dem in Fig. 8f dargestellten weiteren Barfußschuh 61 ist eine als Stretchgewebe 60'ausgebildete Arretiereinrichtung vorgesehen.

Fig. 9 zeigt schematisch Ringe eines Ringstrukturbereiches 15', an die sich über ein am Rand des Ringstrukturbereiches befestigtes Federsystem 62 eine Halterung 63 mit einem Hakenfeld 64 anschließt, das mehrere Haken 65, 66, 67, 68 aufweist. Die in Fig. 9 dargestellte Anordnung kann einen Teil einer Arretiereinrichtung zur Arretiereinrichtung eines Barfußschuhs gemäß der Erfindung am Fuß einer den Barfußschuh tragenden Person bilden. Zur Arretierung können die Haken 65 bis 68 in einen angrenzenden Ringstrukturbereich bzw. in dort vorgesehene Ösen eingehakt werden.

Fig. 10 zeigt eine Draufsicht eines Rasterelementes eines Metallgewebes in einer Ausführungsform als flexibles Schuppengeflecht. Ein als "Schuppe" oder "Kapsel" bezeichnetes Element 69 weist geschlossen ausgebildete Flachseiten auf, welche achteckig begrenzt sind. In jeweils gegenüberliegende Kantenbereiche 70, 71, 72, 73 sind Ringe 74, 75, 76, 77 eingehängt. Das dargestellte Rasterelement steht mit weiteren entsprechend ausgebildeten Rasterelementen dadurch in Verbindung, dass die Ringe 74, 75, 76, 77 in entsprechende Kantenbereiche von weiteren (nicht dargestellten) Schuppen oder Kapseln eingehängt sind, die in ihrem Aussehen der Schuppe bzw. Kapsel 69 entsprechen.

Fig. 11 zeigt schematisch einen Abschnitt des Ringgeflechtes 15, an welchem ein die Griffigkeit erhöhendes Flächengebilde 78 (in Fig. 12 in Draufsicht gezeigt) mittels Hakenelementen 79, 80 befestigt ist.

Fig. 13 zeigt eine schematische Darstellung von Möglichkeiten, wie die Griffigkeit erhöhende Flächengebilde 78 im Bodenbereich eines Barfußschuhs verteilt an den Ringstrukturen angebracht werden können. Die Anbringung derartiger Flächengebilde kann sowohl an der Unterseite des Bodens als auch an der Innenseite des Bodens des Barfußschuhs erfolgen.

Fig. 14 zeigt einen Abschnitt von Ringstrukturen 15, bei dem in Teilbereichen zusätzliche Einzelringe 81, 82 vorgesehen sind. Die Einzelringe 81, 82 umschließen jeweils den Überdeckungsbereich von zwei ineinander eingehängten Ringen 15a, 15b der Ringstrukturen 15 und weisen einen gleich großen oder auch kürzeren Umfang als die Ringe 15a, 15b auf.

Fig. 15 zeigt einen Teilabschnitt von Ringstrukturen 15, welcher in einem Teilbereich eine zweite Ringstrukturlage 83 aufweist, von welcher Ringe 84, 85, 86 dargestellt sind. Die zweite Ringstrukturlage 83 steht mit dem Ringstrukturen 15 über zusätzliche Einzelringe 87, 88, 89, 90 in Verbindung.

Fig. 16 zeigt einen Abschnitt von Ringstrukturen 15, welcher zur Erhöhung der Formstabilität der Ringstrukturen mit einer in Richtung der Ringstruktur 15 verlaufenden zusätzlichen gewebten Schicht 91 mit verkreuzten Fäden 92, 93 verbunden ist

Fig. 17 zeigt einen Verbindungsring 20' mit in diesen eingehängten Ringen 16', 17', 18', 19', wobei in die Ringe 16' und 17' ein jeweils ein weiterer Ring 94 und in die Ringe 18', 19'jeweils ein weiterer Ring 95 eingehängt ist

Fig. 18 zeigt eine Seitenansicht von Fig. 10.

Fig. 19 und Fig. 20 zeigen, dass die Kapseln bzw. Schuppen 69' und 69" im Bereich des Bodens "Griphilfen" 96 bzw. 97 aufweisen können.

Die Figuren 21 a und 21b zeigen in einer schematischen Schnittdarstellung Ringstrukturen, bei denen durch ein Ineinandergreifen von zwei Reihen der in Fig. 21 a gezeigten, jeweils alternierend um etwa 90° zueinander ausgerichteten Ringe 100, 100'; 101, 101' insgesamt eine dachziegelartige Struktur geschaffen wird, die zu einer besonders griffigen Struktur des Ringgewebes führt, die gleichzeitig auch eine stärkere Massagewirkung im Fußsohlenbereich entfalten kann. Durch unterschiedliche Durchmesser der alternierend verwendeten Ringe 100, 101 bzw. 100', 101' können Dicke d und oberflächenseitiger Ringabstand a unterschiedlich eingestellt werden.

Fig. 22 zeigt eine schematische Darstellung einer Vernähtechnik zur Verbindung von Ringstrukturen mit sonstigen Flächengebilden, wie z.B. einem Obermaterial. Zwei derartige Flächengebilde 102, 102' mit sandwichartig eingeschlossenen Ringstrukturen 100, 101 werden mittels Vernähens durch einen die Ringzwischenräume und die Flächengebilde abwechselnd durchstoßenen Faden 103 miteinander vernäht.

Eine Alternative ist in Fig. 23 schematisch angedeutet. Dort ist ein Teil der Ringe 100, 101 in das zu verbindende Flächengebilde 104 eingegossen oder einvulkanisiert.

In Fig. 24a und 24b sind schematisch erfindungsgemäße Barfußschuhe dargestellt, bei denen ein Zehenbereich 108, ein Sohlengewölbebereich 107, ein Hackenbereich 106 sowie ein Fersenbeinbereich 105 aus Ringstrukturen bestehen; die übrigen Bereiche bestehen aus anderen Materialien (nicht dargestellt). Wie in Fig. 24a in einer Art Explosionsdarstellung gezeigt, können die Ringstrukturen in den besonders beanspruchten Zehen- und Hackenbereichen zusätzlich mit Kappen 106', 108' aus einem geschlossenen Material versehen werden, die den in Laufrichtung besonders exponierten Teilen des Fußes einen erweiterten mechanischen Schutz vor Verletzungen, z.B. für den Fall von Kollisionen mit Steinen etc., gewährleisten. Die Kappen 106', 108' können bezüglich des Ringgewebes außenseitig vorgesehen sein, wie dargestellt, und/oder innenseitig angebracht oder mit dem Ringgewebe durch Einvulkanisation od. dgl. innig verbunden sein.

Wie aus den Fig. 25a und 25b ersichtlich, können in einer alternativen Ausführungsform die stärker beanspruchten Zehenbereiche 108' und die Hackenbereiche 106' ausschließlich aus nicht durchlässigem, konventionellem Material, und der Sohlengewölbebereich 107 und der Fersenbeinbereich 105 aus Ringgewebe bestehen.

Die Fig. 25a und 25b stellen mögliche Ausführungsbeispiele eines Barfußschuhs dar, bei dem die Teile der Fußsohle, die anatomisch bedingt die Hauptlast tragen, insbesondere der Großzehenballen sowie der Fersenbereich und ggf. der Zehenbereich, ganz oder teilweise mit einer konventionellen Sohle abgestützt werden, wohingegen in wenigstens einem angrenzenden Sohlenbereich Ringstrukturen vorgesehen sind. Dadurch wird nicht nur erreicht, dass der Fuß gut belüftet und vor Verletzungen geschützt ist. Vielmehr lässt sich hierdurch auch erreichen, dass auf harten und glatten Untergründen, wie z.B. Asphalt, im Wesentlichen die konventionellen Sohlenbereiche zum Einsatz kommen, die beispielsweise auch Stoßdämpfungseigenschaften aufweisen können. Auf weicheren, fließfähigen Untergründen, z.B. auf Sand, treten dagegen tendenziell größere Teile der Fußsohle mit dem Untergrund in Kontakt, so dass sich insbesondere das spezifische Barfußgefühl hier verstärkt einstellt. Ein derartiger Schuh bietet somit eine Art automatischer Anpassung an den jeweiligen Untergrund.

In Fig. 26 ist eine Barfußschuh-Sandale in einer Unteransicht dargestellt, bei der gegen einen mit 110 bezeichneten Fuß sohlenseitig Ringgewebestrukturen 111, 112 lediglich in den Ballen- und Hackenbereichen anliegen, die von konventionellen Materialien 111', 112' umkantet sind. Der Sohlengewölbebereich und der Zehenbereich bleiben bei dieser Ausführungsform frei.

In den Figuren 27a bis 27c sind verschiedene Ausführungsformen erfindungsgemäßer Barfußschuhe mit durchgehend aus Ringstrukturen bestehenden Sohlenbereichen und unterschiedlichen Obermaterialgestaltungen sowie Arretiereinrichtungen dargestellt.

Bei Fig. 27a handelt es sich um einen Schuh mit einer Arretiereinrichtung, die als am oberen Rand des Schuhs umlaufende Kordel ausgebildet ist, die mit einem Kordelstopper 113 festgezogen werden kann.

Bei Fig. 27b handelt es sich um einen klassischen Schnürschuh, wohingegen bei dem in Fig. 27c dargestellten Barfußschuh die Arretierung mittels Klettlaschen erfolgt.

Bei dem in den Figuren 28a-c dargestellten Barfußschuh ist als Untertrageschicht unterhalb des ansonsten ballerinaartig ausgebildeten Ringgewebeschuhs (vgl. die Fig. 1a und 1b) eine den Fuß nur teilweise umschließende Untersocke 115 aus einem Chloropren-Kautschuk (in Deutschland unter dem Markennamen "Neopren®" bekannt) vorgesehen.

Dieser "Teilsocken" 115 ist in der Darstellung der Figuren 28a-c im Mittelfuß- und Fersenbereich offen ausgebildet. Ein offen ausgebildeter Bereich kann aber alternativ oder zusätzlich auch im Zehenbereich vorgesehen sein. Diese Variante gewährleistet ein ausgezeichnetes Barfußgefühl bei gleichzeitig erhöhtem Tragekomfort. Das Material des Socken gewährleistet u.a., dass im Spannbereich keine Irritationen der Haut oder Druckstellen durch eine dort vorhandene Arretierung auftreten; ferner werden im Schuh vorn die Zehenkuppen, insbesondere die Zehnägel vor dem eventuellen Verhaken mit dem Ringgewebe geschützt.

### Bezugszeichenliste

- 1: Boden
- 2: Schaft
- 3: Arretiereinrichtung
- 4: Kanal
- 5: Schließband
- 6, 7: Enden
- 8: fersenseitige Verschlusseinrichtung
- 9: strumpfartiger Barfußschuh
- 10: sohlenseitige Ringstrukturbereiche
- 11: schaftseitige Ringstrukturbereiche
- 12, 13, 14: Bänder
- 15, 15', 15a/b: Ringstrukturbereich
- 16, 17, 18, 19: Ringe
- 16', 17', 18', 19': Ringe
- 20, 20', 21, 22: Verbindungsringe
- 23 - 28: Ringe
- 29, 30: Verbindungsringe
- 31 - 36: Ringe
- 37, 40, 42, 43: Barfußschuhe
- 38, 39: Schienen
- 41: Fuß
- 44, 45: Stulpen
- 46, 47, 48, 49: flexible Schienen
- 50, 54, 55: Barfußschuhe
- 51, 51': Schnürverschluss
- 52: Schnürsenkel
- 53, 53': Verschlusseinrichtung
- 59, 61: Barfußschuhe
- 56, 57, 56', 57': Klettverschlüsse
- 60, 60': Stretchgewebe
- 62: Federsystem
- 63: Halterung
- 64: Hakenfeld
- 65, 66, 67, 68: Haken
- 69, 69', 69": Schuppen/Kapseln
- 71, 71, 72, 73: Kantenbereiche
- 74, 75, 76, 77: Ringe
- 78: Flächengebilde
- 79, 80: Hakenelemente
- 81, 82: zusätzliche Einzelringe
- 83: zweite Ringstrukturlage
- 87, 88, 89, 90: zusätzliche Einzelringe
- 92, 93: verkreuzte Fäden
- 94, 95: weitere Ringe
- 96, 97: Griphilfen
- 100, 100': Ringstrukturen
- 101. 101': Ringstrukturen
- 102, 102': Flächengebilde
- 103: Faden
- 104: Flächengebilde
- 105: Fersenbeinbereich
- 106, 106': Hackenbereich
- 107: Sohlengewölbebereich
- 108, 108': Zehenbereich
- 110: Fuß
- 111, 112: Ringstrukturen
- 111', 112': Umfassungsbereiche
- 113: Kordelstopper
- 115: Socken

## Patentansprüche

1. Barfußschuh mit Boden (1) und Schaft (2) sowie mit Arretiereinrichtungen (3) zum Arretieren des Barfußschuhs am Fuß einer den Barfußschuh tragenden Person,
**dadurch gekennzeichnet, dass**
der Boden (1) entweder
a) vollständig aus wenigstens teilweise offen ausgebildeten Ringstrukturen (15) besteht, und die Arretiereinrichtungen wenigstens teilweise in den im Tragezustand im Fußrückenbereich befindlichen Bereichen des Schaftes (2) vorgesehen sind, oder
b) der Boden (1) teilweise aus wenigstens teilweise offen ausgebildeten Ringstrukturen (15) bestehende Bereiche aufweist.

2. Barfußschuh nach Anspruch 1,
**dadurch gekennzeichnet, dass**
der Barfußschuh und die Struktur der Ringstrukturen wenigstens teilweise dahingehend ausgebildet sind, dass Umwelteinflüsse unmittelbar auf den Fuß einer den Barfußschuh tragenden Person einwirken können.

3. Barfußschuh nach Anspruch einem der Ansprüche 1 oder 2,
**dadurch gekennzeichnet, dass**
der Schaft (2) vollständig aus Ringstrukturen (15) besteht oder wenigstens teilweise ausschließlich aus Ringstrukturen 15) bestehende Bereiche aufweist.

4. Barfußschuh nach einem der Ansprüche 1 bis 3,
**dadurch gekennzeichnet, dass**
die aus Ringstrukturen (15) bestehenden Bereiche des Bodens (1) und des Schaftes (2) ineinander übergehend ausgebildet sind.

5. Barfußschuh nach einem der Ansprüche 1 bis 4,
**dadurch gekennzeichnet, dass**
die Ringe der Ringstrukturen (15) wenigstens in Teilbereichen des Bodens (1) und/oder des Schaftes (2) aus unterschiedlichen Materialien bestehen und/oder unterschiedliche Größen und/oder Querschnittsprofile aufweisen.

6. Barfußschuh nach einem der Ansprüche 1 bis 5,
**dadurch gekennzeichnet, dass**
die Ringe der Ringstrukturen (15) jeweils gleiche Größen aufweisen und/oder aus gleichen Materialien bestehen.

7. Barfußschuh nach einem der Ansprüche 1 bis 6,
**dadurch gekennzeichnet, dass**
die Ringe der Ringstrukturen (15) aus Metall und/oder Kunststoff und/oder Verbundstoffen bestehen.

8. Barfußschuh nach einem der Ansprüche 1 bis 7,
**dadurch gekennzeichnet, dass**
die Ringstrukturen (15) des Bodens (1) die Griffigkeit erhöhende Flächengebilde (78) mit gegenüber der Griffigkeit der Ringstrukturen (15) erhöhten Griffigkeitseigenschaften aufweisen.

9. Barfußschuh nach einem der Ansprüche 1 bis 8,
**dadurch gekennzeichnet, dass**
in oder auf die Ringstrukturen (15) des Bodens (1) eingebrachte oder aufgebrachte, den Bodenbereich ganz oder teilweise überdeckende sohlenartig oder sohlenabschnittartig ausgebildete und/oder im Zehenbereich und/oder Fersenbereich des Schuhes in oder auf die Ringstrukturen des Bodens eingebrachte bzw. aufgebrachte Flächengebilde aus Gummi, Kautschuk od. dgl. vorgesehen sind.

10. Barfußschuh nach einem der Ansprüche 1 bis 9,
**dadurch gekennzeichnet, dass**
die Ringstrukturen (15) des Bodens (1) und/oder des Schaftes (2) wenigstens in Teilbereichen eine zweite Ringstrukturlage (83) aufweist, und die zweite Ringstrukturlage (83) mit dem Ringstrukturen (15) über zusätzliche Einzelringe (87, 88, 89, 90) in Verbindung steht.

11. Barfußschuh nach einem der Ansprüche 1 bis 10,
**dadurch gekennzeichnet, dass**
die Arretiereinrichtungen in Form eines oder mehrerer der nachfolgend wiedergegebenen Arretierelemente ausgebildet sind, nämlich als federvorgespannte Verschlusshaken und/oder als Kombination von bei herkömmlichen Schuhe bekannten Materialien bzw. Elementen, nämlich Leder, Textilmaterialien, Kunststoffen, Schnürsenkel, Riemen, Reißverschlüsse, Stretchmaterialien und/oder Klettverschlüssen und/oder als partiellen oder vollständigen Metall-, Kunststoff- bzw. Gummi- und Kautschukverstärkungen an Sohlen, Seitenbereichen, Fersen, Spitzen, Spann und/oder als Schnallen und/oder als Druckknöpfe, wobei die Arretierelemente vorzugsweise wenigstens teilweise im Fußrückenbereich angeordnet sind.

12. Barfußschuh nach einem der Ansprüche 1 bis 11,
**dadurch gekennzeichnet, dass**
der Boden (1) im Bereich der Großzehenballen und/oder im Fersenbereich und/oder im Zehenbereich ganz oder teilweise aus einem geschlossenen Material ausgebildet ist, wohingegen in wenigstens einem angrenzenden Bodenbereich Ringstrukturen vorgesehen sind, oder
dass der Boden (1) im Bereich der Großzehenballen und/oder im Fersenbereich und/oder im Zehenbereich ganz oder teilweise aus Ringstrukturen ausgebildet ist, wohingegen wenigstens ein angrenzender Bodenbereich aus einem geschlossenen Material ausgebildet ist.

13. Barfußschuh nach einem der Ansprüche 1 bis 12,
**dadurch gekennzeichnet, dass**
innenseitig des Barfußschuhs ein Socken (115) vorgesehen ist, wobei der Socken im Fußbereich vollständig geschlossen ausgebildet oder mit einer oder mehreren Ausnehmungen im Zehen-, Mittelfuß-, Span- Ballen- und/oder Fersenbereich versehen sein kann.

14. Verwendung eines Barfußschuhs nach einem der Ansprüche 1 bis 13, als Barfußschuh, wobei diese Ringstrukturteilbereiche ein offenes und/oder durchlässiges Trennflächengebilde zwischen Fußsohle und dem Untergrund bilden, wenn der Schuh ohne zusätzliche Socken bzw. Überschuhe getragen wird.

## Claims

1. Barefoot shoe with a bottom (1) and an upper (2) and with fasteners (3) for fastening the barefoot shoe to the foot of a person wearing the barefoot shoe,
**characterized in that**
the bottom (1) either
a) is composed entirely of ring structures (15), and the fasteners are provided at least partially in the areas of the upper (2) located in the area of the arch of the foot when the shoe is worn, or
b) the bottom (1) comprises areas composed in part of formed at least partially open ring structures (15).

2. Barefoot shoe according to claim 1,
**characterized in that**
the barefoot shoes and the structure of the ring structures are formed at least partially such that environmental influences can have a direct effect on the foot of a person wearing the barefoot shoe.

3. Barefoot shoe according claim 1 or 2,
**characterized in that**
the upper (2) is composed entirely of ring structures (15) or has areas that at least in part exclusively composed of ring structures (15).

4. Barefoot shoe according to one of the claims 1 to 3,
**characterized in that**
the areas of the bottom (1) and of the upper (2) composed of ring structures (15) are constructed so as to continuously transition into each other.

5. Barefoot shoe according to one of the claims 1 to 4,
**characterized in that**
the rings of the ring structures (15) are comprised, at least in partial areas of the bottom (1) and/or the upper (2), of different materials and/or have different sizes and/or different cross-sectional profiles.

6. Barefoot shoe according to one of the claims 1 to 5,
**characterized in that**
the rings of the ring structures (15) each have identical sizes and/or are made of identical materials.

7. Barefoot shoe according to one of the claims 1 to 6,
**characterized in that**
the rings of the ring structures (15) are made of metal and/or plastic and/or composite materials.

8. Barefoot shoe according to one of the claims 1 to 7,
**characterized in that**
the ring structures (15) of the bottom (1) comprise grip-enhancing surface structures (78) with enhanced gripping properties in comparison with the grip of the ring structures (15).

9. Barefoot shoe according to one of the claims 1 to 8,
**characterized in that**
sole-like or a sole-portion-like surface structures made of rubber, synthetic rubber or the like are provided, which are introduced into or applied onto the ring structures (15) of the bottom (1) and which completely or partially cover the bottom area.

10. Barefoot shoe according to one of the claims 1 to 9,
**characterized in that**
the ring structures (15) of the bottom (1) and/or of the upper (2) have at least in partial regions a second ring structure layer (83), and the second ring structure layer (83) is connected with the ring structures (15) by way of additional individual rings (87, 88, 89, 90).

11. Barefoot shoe according to one of the claims 1 to 10,
**characterized in that**
the fasteners are constructed in form of one or more of the fasteners reproduced below, namely as a spring-biased fastening hook and/or as a combination of materials or elements known from conventional shoes, namely leather, textile materials, plastics, shoelaces, straps, zippers, stretch materials and/or Velcro closures and/or as partial or full metal, plastic or rubber and synthetic rubber reinforcements on soles, side areas, heels, tips, arch of the foot and for as buckles and/or as snap fasteners, wherein the fasteners are preferably at least partially arranged in the arch area of the foot.

12. Barefoot shoe according to one of the claims 1 to 11,
**characterized in that**
the bottom (1) is completely or partially formed of a closed material in the region of the big toe bunion and/or in the heel area and/or in the toe area, whereas ring structures are provided in at least one adjacent bottom area, or
that the bottom (1) is completely or partially formed of ring structures a closed material in the region of the big toe bunion and/or in the heel area and/or in the toe area, whereas at least one adjacent bottom (1) area is formed of a closed material.

13. Barefoot shoe according to one of claims 1 to 12
**characterized in that**
a sock (115) is provided on the inside of the barefoot shoe, wherein the sock is formed to be completely closed in the foot area or can be provided with one or more openings in the toe, midfoot, arch of the foot and/or the heel area.

14. Use of a barefoot shoe according to one of claims 1 to 13 as a barefoot shoe, whereby this ring structure partial areas form an open and/or permeable separation object between foot sole and underground, provided that the shoe is worn without additional socks or overshoes.

## Revendications

1. Chaussure nu-pied avec semelle (1), tige (2) et dispositifs de blocage (3) afin d'immobiliser la chaussure nu-pied au pied de la personne portant cette chaussure,
**caractérisée par le fait que**
la semelle (1) est soit
a) composée de structures à anneaux (15) au moins partiellement ouvertes, et les dispositifs de blocage sont prévus au moins en partie dans les zones de la tige (2) se trouvant à l'arrière du pied lorsque la chaussure est portée, ou
b) la semelle (1) est partiellement composée de zones dont les structures en anneaux (15) sont au moins partiellement ouvertes.

2. Chaussure nu-pied selon la revendication 1,
**caractérisée par le fait que**
la chaussure nu-pied et la structure en anneaux sont au moins partiellement formées de sorte à pouvoir empêcher les intempéries d'avoir un impact direct sur le pied de la personne portant cette chaussure.

3. La chaussure nu-pied selon l'une des revendications 1 ou 2,
**caractérisée par le fait que**
la tige (2) est intégralement composée de structures en anneaux (15) ou présente au moins partiellement des zones composées exclusivement de structures en anneaux (15).

4. La chaussure nu-pied selon l'une des revendications 1 à 3,
**caractérisée par le fait que**
les zones de la semelle (1) et de la tige (2) composées de structures en anneaux (15) sont formées de sorte que l'une passe dans l'autre.

5. La chaussure nu-pied selon l'une des revendications 1 à 4, **caractérisée par le fait que**
les anneaux des structures en anneaux (15) sont composés de matériaux divers au moins dans les zones partielles de la semelle (1) et/ou de la tige (2), et/ou présentent des dimensions et/ou des profils de coupe transversale différents.

6. La chaussure nu-pied selon l'une des revendications 1 à 5, **caractérisée par le fait que**
les anneaux des structures à anneaux (15) présentent chaque fois la même dimension et/ou sont composés des mêmes matériaux.

7. La chaussure nu-pied selon l'une des revendications 1 à 6, **caractérisée par le fait que**
les anneaux des structures à anneaux (15) sont composés de métal et/ou de plastique et/ou de matériaux composites.

8. La chaussure nu-pied selon l'une des revendications 1 à 7, **caractérisée par le fait que**
les structures à anneaux (15) de la semelle (1) présentent l'adhérence d'une structure de surface (78) d'amélioration avec, vis-à-vis de l'adhérence des structures à anneaux (15), des propriétés d'adhérence améliorées.

9. La chaussure nu-pied selon l'une des revendications 1 à 8, **caractérisée par le fait que**
des structures de surface appliquées sur ou introduites dans les structures à anneaux (15) de la semelle (1 ), formées de façon à recouvrir tout ou partie (telle une semelle ou telle une partie de semelle) de la zone de la semelle et/ou dans la zone des doigts de pied et/ou du talon de la chaussure, des structures de surface appliquées sur ou introduites dans les structures à anneaux de la semelle composées en caoutchouc ou dans toute autre matière similaire sont prévues.

10. La chaussure nu-pied selon l'une des revendications 1 à 9, **caractérisée par le fait que**
les structures à anneaux (15) de la semelle (1) et/ou de la tige (2) présentent, au moins dans les zones partielles, une deuxième couche de structure à anneaux (83), et la deuxième couche de structure à anneaux (83) est reliée aux structures à anneaux (15) par le biais d'anneaux individuels supplémentaires (87, 88, 89, 90).

11. La chaussure nu-pied selon l'une des revendications 1 à 10, **caractérisée par le fait que**
les dispositifs de blocage prennent la forme d'un ou plusieurs des éléments de blocage illustrés ci-dessous. Ils ressemblent à des crochets de fermeture sollicités par ressort et/ou à une combinaison de matériaux et éléments tels que ceux retrouvés sur des chaussures classiques, à savoir le cuir, le textile, le plastique, des lacets, des lanières, des fermetures zippées, des matériaux en stretch et/ou des fermetures Velcro et/ou sous forme de renforcements métalliques, plastiques ou en caoutchouc, partiels ou intégraux, au niveau de la semelle, du talon, des doigts de pied, du cou-de-pied et/ou en tant que boucles et/ou boutons pressions, les dispositifs de blocage étant de préférence au moins disposés à l'arrière du pied.

12. La chaussure nu-pied selon l'une des revendications 1 à 11, **caractérisée par le fait que**
la semelle (1) est composée en tout ou partie d'un matériau fermé sur le dessous des gros orteils et/ou dans la zone du talon et/ou dans la zone des doigts de pied, tandis que des structures à anneaux sont prévues au moins au niveau d'une zone de la semelle avoisinante, ou
la semelle (1) est composée en tout ou partie de structures à anneaux sur le dessous des gros orteils et/ou dans la zone du talon et/ou dans la zone des doigts de pied, tandis qu'un matériau fermé au moins au niveau d'une zone de la semelle avoisinante est prévu.

13. La chaussure nu-pied selon l'une des revendications 1 à 12, **caractérisée par le fait que**
à l'intérieur de la chaussure nu-pied, une chaussette (115) est prévue, celle-ci étant entièrement fermée au niveau du pied ou peut être dotée d'un ou plusieurs creux au niveau des doigts de pied, du métatarse, du cou-de-pied, du dos des doigts de pied et/ou du talon.

14. Utilisation d'une chaussure nu-pied selon les revendications 1 à 13, en tant que chaussure nu-pied, ces zones de structures à anneaux formant une structure de surface de séparation ouverte et/ou perméable entre la semelle du pied et le fond, lorsque la chaussure est portée sans chaussette ni couvre-chaussure supplémentaire.
